# FASCICULE DE BREVET EUROPEEN

(11) **EP 4 479 585 B1**
(45) Date de publication et mention de la délivrance du brevet: **22.10.2025**
(21) Numéro de dépôt: 23707497.6
(22) Date de dépôt: 17.02.2023
(51) Int. Cl.: D07B 7/16

(54) **PROCÉDÉ DE FABRICATION D'UNE ESTROPE**
VERFAHREN ZUR HERSTELLUNG EINES STROPS
METHOD FOR MANUFACTURING A STROP

(30) Priorité: 18.02.2022 FR 2201445
(43) Date de publication de la demande: 25.12.2024
(73) Titulaire: Polyacht, 98701 Arue (FR)
(72) Inventeur: PARNAUDEAU, Benoît, 98701 Arue, Tahiti (FR); MONNIER, Christophe, 98701 Arue, Tahiti (FR)
(74) Mandataire: Alatis
(86) Numéro de dépôt international: PCT/IB2023/051445
(87) Numéro de publication internationale: WO 2023/156952

(56) Documents cités:
- EP-A1- 0 487 805
- CN-A- 110 552 218
- DE-A1- 2 716 056
- JP-A- 2000 177 977

## Description

### Domaine de l'invention

La présente demande de brevet concerne un procédé de fabrication d'une estrope.

On entend par « estrope » un câble qui comporte un premier œil, un second œil et un corps central longiligne qui s'étend depuis le premier œil jusqu'au second œil, l'estrope comprenant une âme centrale qui est entourée par une gaine tubulaire de protection.

La présente invention trouvera de façon non-exclusive des applications avantageuses dans les domaines de la marine et de la plaisance, notamment en équipant des voiliers pour réaliser des haubans, des erses, des manilles textiles et des lignes de vie, par exemple.

### Etat de la technique

On connaît un premier type de procédé de fabrication d'une estrope à deux yeux, qui comprend une première étape d'enroulement d'un fil entre deux points fixes pour former un anneau.

Le fil est entouré en plusieurs tours autour des deux points fixes, chaque nouveau tour augmentant la résistance mécanique de l'estrope.

Aussi, il est possible de régler la longueur de l'anneau formé par les enroulements du fil, et donc de l'estrope finale, en jouant sur l'entraxe des deux points fixes.

L'anneau obtenu à la suite de la première étape d'enroulement est maintenu de manière homogène par du ruban adhésif.

Puis, au cours d'une seconde étape de gainage, l'anneau est introduit dans une gaine tubulaire de sorte que l'anneau présente deux extrémités qui dépassent chacune de la gaine, ces deux extrémités formant les deux yeux de l'estrope.

Ce premier type de procédé comporte une troisième étape qui consiste à protéger les deux yeux de l'estrope, par exemple au moyen d'une gaine supplémentaire.

Un tel procédé de fabrication d'estrope ne permet pas une finition satisfaisante des deux yeux.

En effet, la gaine de protection des deux yeux doit être raccordée sur la gaine principale de l'estrope, un tel raccordement peut nuire à l'homogénéité de la tenue du faisceau de fil qui forme l'âme de l'estrope.

On connaît un second type de procédé de fabrication d'une estrope dont la gaine
présente successivement, d'une extrémité à l'autre, un premier chicot, un premier trou, une première portion inter-trou, un second trou, un tronçon central, un troisième trou, une seconde portion inter-trou, un quatrième trou et un second chicot.

On entend par « chicot » un tronçon d'extrémité libre de la gaine.

Ce second type de procédé comporte une première étape de remplissage qui consiste à passer manuellement un fil dans la gaine pour former l'âme de l'estrope, de sorte que le fil dessine un anneau qui s'étend en partie à l'intérieur de la gaine, qui sort du premier trou et du second trou de la gaine pour former le premier œil, et qui sort du troisième trou et du quatrième trou de la gaine pour former le second œil.

Par exemple, la première étape consiste successivement à manipuler le fil de sorte que le fil entre dans la gaine à travers le troisième trou, sorte par le second trou, entre par le premier trou puis sorte par le quatrième trou.

La première étape est répétée plusieurs fois pour augmenter le nombre de tours formés par le fil, chaque nouveau tour augmentant la résistance mécanique de l'estrope.

Aussi, le second type de procédé selon l'art antérieur comprend une seconde étape de finition qui comprend une première phase consistant à insérer l'extrémité libre du premier chicot dans la gaine à travers le second trou pour recouvrir l'âme du premier œil par la première portion inter-trou de la gaine, et une seconde phase consistant à insérer l'extrémité libre du second chicot dans la gaine à travers le troisième trou pour recouvrir l'âme du second œil par la seconde portion inter-trou de la gaine.

Ce second type de procédé permet d'obtenir une finition soignée de l'estrope dont une gaine unique couvre à la fois les deux yeux et le corps central longiligne de l'estrope.

Par contre, la réalisation manuelle de ce second type de procédé engendre des coûts de production élevés qui destinent ce type d'estrope à la voile de compétition ou aux voiliers de luxe.

On connaît également de EP0487805A1 un procédé de fabrication d'une estrope qui comporte un premier œil, un second œil et un corps central longiligne qui s'étend depuis le premier œil jusqu'au second œil, l'estrope comprenant une âme entourée par une gaine tubulaire de protection.

### Exposé de l'invention

La présente invention a notamment pour but de résoudre les inconvénients de l'art antérieur précité en proposant un procédé de fabrication d'une estrope qui permet de réaliser une estrope présentant une finition soignée mono-gaine et un coût de fabrication réduit.

On atteint cet objectif, ainsi que d'autres qui apparaîtront à la lecture de la description qui suit, avec un procédé de fabrication d'une estrope qui comporte un premier œil, un second œil et un corps central longiligne qui s'étend depuis le premier œil jusqu'au second œil, l'estrope comprenant une âme entourée par une gaine tubulaire de protection qui présente successivement un premier chicot, un premier trou, une première portion inter-trou, un second trou, un tronçon central, un troisième trou, une seconde portion inter-trou, un quatrième trou et un second chicot, procédé caractérisé en ce qu'il comprend au moins :
- une première étape d'amorçage qui consiste à passer une courroie dans la gaine, de sorte que la courroie forme un anneau fermé qui sort du premier trou et du second trou de la gaine pour dessiner le premier œil, et qui sort du troisième trou et du quatrième trou de la gaine pour dessiner le second œil,
- une deuxième étape de liaison qui consiste à relier une bobine d'un fil sur la courroie au moyen d'une attache, et
- une troisième étape de remplissage de la gaine qui consiste à entraîner la courroie en rotation pour dévider la bobine de fil et former l'âme de l'estrope.

Ainsi, le procédé selon l'invention permet de multiplier le nombre d'enroulements de fil qui constituent l'âme de l'estrope, simplement en entraînant en rotation la courroie passée dans la gaine au cours de la première étape d'amorçage.

Suivant d'autres caractéristiques optionnelles de l'invention, prises seules ou en combinaison :
- à la fin de la troisième étape de remplissage, le fil qui est relié sur la bobine est coupé et l'attache qui relie le fil sur la courroie est détachée, de sorte que le fil qui forme l'âme de l'estrope présente deux extrémités qui sont libres, ces deux extrémités libres étant reliées entre elles par une nouvelle attache ;
- le procédé comporte une quatrième étape de finition, qui est réalisée à la suite de la troisième étape, et qui comprend une première phase consistant à insérer l'extrémité libre du premier chicot dans la gaine à travers le second trou pour recouvrir l'âme du premier œil par la première portion inter-trou de la gaine, et une seconde phase consistant à insérer l'extrémité libre du second chicot dans la gaine à travers le troisième trou pour recouvrir l'âme du second œil par la seconde portion inter-trou de la gaine. Cette étape permet de couvrir les deux yeux de l'estrope avec la même gaine qui couvre le corps de l'estrope, et de fermer la gaine ;
- la quatrième étape de finition comporte une troisième phase qui consiste à ressortir le premier chicot de la gaine au-delà du second trou et à couper la portion du premier chicot qui dépasse de la gaine, et une quatrième phase qui consiste à ressortir le second chicot de la gaine au-delà du troisième trou et à couper la portion du second chicot qui dépasse de la gaine ;
- la courroie est tendue entre un premier élément tournant qui s'étend à travers le premier œil et un second élément tournant qui s'étend à travers le second œil, au moins un des deux éléments tournant étant un élément tournant moteur adapté pour entraîner en rotation la courroie au cours de la troisième étape du procédé. Cette caractéristique du procédé permet d'entraîner la courroie mécaniquement, notamment au moyen d'un élément tournant motorisé, pour augmenter le nombre d'enroulements de fil qui forment l'âme de l'estrope ;
- l'entraxe entre le premier élément tournant et le second élément tournant est réglable pour permettre d'ajuster la longueur de l'estrope ;
- la courroie est formée par ledit fil qui est relié sur lui-même ;
- le fil qui forme l'âme de l'estrope est réalisé en fibre continue ;
- le fil qui forme l'âme de l'estrope est composé d'une pluralité de filaments qui forment un toron ;
- le fil qui forme l'âme de l'estrope est composé d'une pluralité de filaments qui forment une tresse.

### Brève description des dessins

D'autres caractéristiques et avantages de l'invention ressortiront à la lecture de la description qui suit, en référence aux figures annexées, qui illustrent :
[Fig. 1] : une vue en perspective de face d'une estrope réalisée par le procédé de fabrication selon l'invention ;
[Fig. 2] : une vue en coupe de l'estrope de la figure 1, suivant l'axe 2-2 de la figure 1, qui comprend une gaine périphérique et une âme ;
[Fig. 3] : une vue schématique de dessus de l'estrope au cours de la première étape d'amorçage du procédé selon l'invention ;
[Fig. 4] : une vue schématique de dessus de l'estrope au cours de la deuxième étape de liaison du procédé selon l'invention ;
[Fig. 5] : une vue schématique de dessus de l'estrope au cours de la troisième étape de remplissage du procédé selon l'invention ;
[Fig. 6] : une vue en perspective de face de l'estrope au cours de la troisième étape de remplissage du procédé selon l'invention ;
[Fig. 7] : une vue schématique de dessus de l'estrope au cours de la troisième étape de remplissage du procédé selon l'invention, où la portion du fil qui est reliée sur la bobine est coupée ;
[Fig. 8] : une vue schématique de dessus de l'estrope au cours de la troisième étape de remplissage du procédé selon l'invention, où les deux extrémités libres du fil sont reliées entre elles par une nouvelle attache ;
[Fig. 9] : une vue en perspective de face de l'estrope au cours de la quatrième étape de finition du procédé selon l'invention ;
[Fig. 10] : une vue schématique de dessus de l'estrope au cours de la première étape d'amorçage du procédé selon une variante de réalisation de l'invention où la courroie est formée par le fil qui forme l'âme de l'estrope ;
[Fig. 11] : une vue schématique de dessus de l'estrope au cours de la deuxième étape de liaison du procédé selon la variante de réalisation de l'invention de la figure 10.

Sur l'ensemble de ces figures, les éléments identiques ou similaires sont repérés par des signes de référence identiques ou similaires.

### Description détaillée de modes de réalisation de l'invention

L'invention concerne un procédé de fabrication d'une estrope 10 telle que celle représentée à la figure 1.

L'estrope 10 comporte un premier œil 12a, un second œil 12b et un corps 14 central longiligne qui s'étend longitudinalement depuis le premier œil 12a jusqu'au second œil 12b.

On notera que l'estrope 10 présente un plan de symétrie médian radiale.

Comme on peut le voir à la figure 2, l'estrope 10 comprend une âme 16 interne qui est entourée par une gaine 18 tubulaire de protection.

L'âme 16 de l'estrope 10 est formée d'une pluralité de brins d'un fil 20.

Le terme « fil » désigne à la fois un fil formé d'une fibre continue d'une matière synthétique ou naturelle, ou un toron, ou une tresse formée d'une pluralité de filaments, ou d'une chaîne ou de n'importe quel type de lien.

Selon un exemple préféré de mise en œuvre de l'invention, le fil 20 est réalisé à partir d'une fibre de polyéthylène, comme la fibre connue sous le nom commercial Dyneema^{®}.

La gaine 18 présente successivement, de la gauche vers la droite de la figure 3, un premier chicot 22a, un premier trou 24a, une première portion inter-trou 26a, un second trou 28a, un tronçon central 30, un troisième trou 28b, une seconde portion inter-trou 26b, un quatrième trou 24b et un second chicot 22b.

On entend par « chicot » un tronçon d'extrémité libre de la gaine 18 qui restera libre à la suite de la première étape d'amorçage, comme décrit par la suite.

En référence à la figure 3, le procédé de fabrication selon l'invention comprend une première étape d'amorçage.

La première étape d'amorçage consiste à passer une courroie 32 d'entraînement dans la gaine 18, de sorte que la courroie 32 forme un anneau fermé qui sort du premier trou 24a et du second trou 28a de la gaine 18 pour dessiner le premier œil 12a, et qui sort du troisième trou 28b et du quatrième trou 24b de la gaine 18 pour dessiner le second œil 12b.

Toujours en référence à la figure 3, la courroie 32 est tendue entre un premier élément tournant 34a qui s'étend à travers le premier œil 12a, suivant un premier axe A de rotation, et un second élément tournant 34b qui s'étend à travers le second œil 12b, suivant un second axe B de rotation.

On notera que l'entraxe longitudinale entre le premier élément tournant 34a et le second élément tournant 34b est réglable pour permettre d'ajuster la longueur de l'estrope 10.

A cet effet, la courroie 32 est formée par un lien qui est manipulé de sorte que, successivement, il entre dans la gaine 18 à travers le troisième trou 28b, sorte par le second trou 28a, passe autour du premier élément tournant 34a, entre à nouveau dans la gaine 18 à travers le premier trou 24a, sorte de la gaine 18 par le quatrième trou 24b puis passe autour du second élément tournant 34b.

La première étape d'amorçage peut être réalisée au moyen d'une aiguille (non représentée) qui permet d'entraîner la courroie 32 manuellement à travers la gaine 18 tel que décrit précédemment.

Une fois la courroie 32 passée dans la gaine 18, la courroie 32 est fermée sur elle même, par exemple par un nœud ou une épissure ou tout autre type de liaison.

En référence à la figure 4, le procédé selon l'invention comporte une deuxième étape de liaison qui est réalisée à la suite de la première étape d'amorçage et qui consiste à relier une bobine 36 de fil 20 sur la courroie 32 au moyen d'une attache 38.

La bobine 36 est montée en rotation sur son axe C pour être dévidée lorsque le fil 20 est tiré.

A titre non limitatif, la bobine 36 peut être montée sur un arbre motorisé pour favoriser son débobinage, et la bobine 36 peut également associée à un frein qui introduit une tension sur le fil 20.

L'attache 38 peut être formée par un nœud, une épissure, un point de colle, un ruban adhésif ou tout autre type de liaison.

La deuxième étape de liaison du procédé est suivie par une troisième étape de remplissage de la gaine 18, qui consiste à entraîner la courroie 32 en rotation autour du premier élément tournant 34a et du second élément tournant 34b, pour dévider la bobine 36 de fil 20 et former l'âme 16 de l'estrope 10, comme on peut le voir aux figures 5 et 6.

A cet effet, le premier élément tournant 34a est un élément tournant moteur qui est adapté pour entraîner en rotation la courroie 32.

De préférence, le premier élément tournant 34a est entraîné en rotation par un moteur électrique (non représenté), par exemple.

Chaque tour effectué par la courroie 32 augmente de deux brins l'âme 16 du corps 14 central de l'estrope 10 et d'un brin l'âme 16 du premier œil 12a et du second œil 12b.

Ainsi, chaque nouveau tour de la courroie 32 augmente la résistance mécanique de l'estrope 10.

A la fin de la troisième étape de remplissage, en référence à la figure 7, la portion du fil 20 qui est reliée sur la bobine 36 est coupée et l'attache 38 qui relie le fil 20 sur la courroie 32 est détachée, de sorte que le fil 20 qui forme l'âme 16 de l'estrope 10 présente deux extrémités qui sont libres.

Ces deux extrémités libres sont reliées entre elles par une nouvelle attache 39 illustrée à la figure 8, pour fermer la boucle de fil 20 qui forme l'âme 16 de l'estrope 10.

La nouvelle attache 39 peut être formée par un nœud, une épissure, un point de colle, un ruban adhésif ou tout autre type de liaison.

Aussi, toujours au cours de la troisième étape de remplissage, la courroie 32, qui est libérée du fil 20, est retirée de la gaine 18 pour ne laisser que l'âme 16 formée par le fil 20 dans la gaine 18.

Aussi, le procédé comporte une quatrième étape de finition qui est réalisée à la suite de la troisième étape de remplissage et qui consiste à recouvrir l'âme 16 du premier œil 12a et du second œil 12b avec la gaine 18.

Dans ce but, en référence à la figure 9, la quatrième étape de finition comprend une première phase qui consiste à insérer l'extrémité libre du premier chicot 22a dans la gaine 18 à travers le deuxième trou 28a de la gaine 18 pour recouvrir l'âme 16 du premier œil 12a par la première portion inter-trou 26a de la gaine 18.

Le premier chicot 22a est ressorti de la gaine 18 à travers un premier orifice 40a de sortie de la gaine 18 qui est situé au-delà du deuxième trou 28a, puis l'extrémité du premier chicot 22a qui dépasse de la gaine 18 est coupé.

De même, la quatrième étape de finition comprend une seconde phase qui consiste à insérer l'extrémité libre du second chicot 22b dans la gaine 18 à travers le troisième trou 28b de la gaine 18 pour recouvrir l'âme 16 du second œil 12b par la seconde portion inter-trou 26b de la gaine 18.

Le second chicot 22b est ressorti de la gaine 18 à travers un second orifice 40b de sortie de la gaine 18 qui est situé au-delà du troisième trou 28b, puis l'extrémité du second chicot 22b qui dépasse de la gaine 18 est coupé.

Afin d'empêcher la gaine 18 de glisser sur l'âme 16 de l'estrope 10, la quatrième étape de finition comporte une troisième phase de couture qui consiste à réaliser une première couture 42a, ou un moyen de blocage équivalent, entre le deuxième trou 28a et le premier orifice 40a de la gaine 18.

De même, la troisième phase de couture consiste à réaliser une seconde couture 42b, ou un moyen de blocage équivalent, entre le troisième trou 28b et le second orifice 40b de la gaine 18.

Ainsi, à la suite de la quatrième étape de finition, le procédé selon l'invention permet d'obtenir une estrope 10 telle que celle représentée à la figure 1, avec une gaine 18 qui est fermée en totalité.

Selon une variante de réalisation de l'invention illustrée aux figures 10 et 11, la courroie 32 est formée directement par le fil 20 de la bobine 36 qui est prévu pour former l'âme 16 de l'estrope 10.

Ainsi, selon cette variante de réalisation du procédé, la première étape d'amorçage consiste à manipuler une extrémité libre du fil 20 de sorte que, successivement, le fil 20 entre dans la gaine 18 à travers le troisième trou 28b, sorte par le second trou 28a, passe autour du premier élément tournant 34a, entre à nouveau dans la gaine 18 à travers le premier trou 24a, sorte de la gaine 18 par le quatrième trou 24b puis passe autour du second élément tournant 34b.

Une fois le fil 20 passé dans la gaine 18, le fil 20 est fermé sur lui même par une attache 38 pour former la courroie 32, comme on peut le voir à la figure 11.

On comprendra que, selon cette variante de réalisation, la deuxième étape de liaison qui consiste à relier une bobine 36 de fil 20 sur la courroie 32 n'est plus nécessaire.

Enfin, cette variante de réalisation comporte une troisième étape de remplissage de la gaine 18 et une quatrième étape de finition qui sont identiques à la troisième étape et à la quatrième étape décrites précédemment.

Le procédé selon l'invention permet notamment de mécaniser la troisième étape de remplissage de la gaine 18 pour former l'âme de l'estrope 10, ce qui permet de réduire considérablement le temps de fabrication comparer à un procédé dont l'étape de remplissage est réalisée manuellement.

En effet, le remplissage de la gaine 18 est réalisé par entraînement de la courroie 32, cet entraînement pouvant être motorisé et automatisé.

Ainsi, le procédé selon l'invention permet de réduire les temps d'intervention humaine.

De plus, le procédé selon l'invention permet d'industrialiser la fabrication d'une estrope 10 du type décrit précédemment.

## Revendications

1. Procédé de fabrication d'une estrope (10) qui comporte un premier œil (12a), un second œil (12b) et un corps (14) central longiligne qui s'étend depuis le premier œil (12a) jusqu'au second œil (12b), l'estrope (10) comprenant une âme (16) entourée par une gaine (18) tubulaire de protection qui présente successivement un premier chicot (22a), un premier trou (24a), une première portion inter-trou (26a), un second trou (28a), un tronçon central (30), un troisième trou (28b), une seconde portion inter-trou (26b), un quatrième trou (24b) et un second chicot (22b), procédé
**caractérisé en ce qu'**il comprend au moins :
• une première étape d'amorçage qui consiste à passer respectivement une courroie (32) ou un fil (20) dans la gaine (18), de sorte que respectivement la courroie (32) ou le fil (20) forme un anneau fermé qui sort du premier trou (24a) et du second trou (28a) de la gaine (18) pour dessiner le premier œil (12a), et qui sort du troisième trou (28b) et du quatrième trou (24b) de la gaine (18) pour dessiner le second œil (12b),
• une deuxième étape de liaison qui consiste respectivement à relier une bobine (36) d'un fil (20) sur la courroie (32) au moyen d'une attache (38), ou à fermer le fil (20) sur lui-même au moyen d'une attache (38), et
• une troisième étape de remplissage de la gaine (18) qui consiste à entraîner respectivement la courroie (32) en rotation pour dévider la bobine (36) de fil (20) ou ledit fil (20) pour former l'âme (16) de l'estrope (10).

2. Procédé de fabrication d'une estrope (10) selon la revendication 1, **caractérisé en ce qu'**à la fin de la troisième étape de remplissage, le fil (20) qui est relié sur la bobine (36) est coupé et l'attache (38) qui relie le fil (20) sur la courroie (32) est détachée, de sorte que le fil (20) qui forme l'âme (16) de l'estrope (10) présente deux extrémités qui sont libres, ces deux extrémités libres étant reliées entre elles par une nouvelle attache (39).

3. Procédé de fabrication d'une estrope (10) selon l'une quelconque des revendications précédentes, **caractérisé en ce qu'**il comporte une quatrième étape de finition, qui est réalisée à la suite de la troisième étape, et qui comprend une première phase consistant à insérer l'extrémité libre du premier chicot (22a) dans la gaine (18) à travers le second trou (28a) pour recouvrir l'âme du premier œil (12a) par la première portion inter-trou (26a) de la gaine (18), et une seconde phase consistant à insérer l'extrémité libre du second chicot (22b) dans la gaine (18) à travers le troisième trou (28b) pour recouvrir l'âme du second œil (12b) par la seconde portion inter-trou (26b) de la gaine (18).

4. Procédé de fabrication d'une estrope (10) selon la revendication 3, **caractérisé en ce que** la quatrième étape de finition comporte une troisième phase qui consiste à ressortir le premier chicot (22a) de la gaine (18) au-delà du second trou (28a) et à couper la portion du premier chicot (22a) qui dépasse de la gaine (18), et une quatrième phase qui consiste à ressortir le second chicot (22b) de la gaine (18) au-delà du troisième trou (28b) et à couper la portion du second chicot (22b) qui dépasse de la gaine (18).

5. Procédé de fabrication d'une estrope (10) selon l'une quelconque des revendications précédentes, **caractérisé en ce que** la courroie (32) est tendue entre un premier élément tournant (34a) qui s'étend à travers le premier œil (12a) et un second élément tournant (34b) qui s'étend à travers le second œil (12b), au moins un des deux éléments tournant (34a, 34b) étant un élément tournant moteur adapté pour entraîner en rotation la courroie (32) au cours de la troisième étape du procédé.

6. Procédé de fabrication d'une estrope (10) selon la revendication 5, **caractérisé en ce que** l'entraxe entre le premier élément tournant (34a) et le second élément tournant (34b) est réglable pour permettre d'ajuster la longueur de l'estrope (10).

7. Procédé de fabrication d'une estrope (10) selon l'une quelconque des revendications précédentes, **caractérisé en ce que** le fil (20) qui forme l'âme (16) de l'estrope (10) est réalisé en fibre continue.

8. Procédé de fabrication d'une estrope (10) selon l'une quelconque des revendications 1 à 6, **caractérisé en ce que** le fil (20) qui forme l'âme (16) de l'estrope (10) est composé d'une pluralité de filaments qui forment un toron.

9. Procédé de fabrication d'une estrope selon l'une quelconque des revendications 1 à 6, **caractérisé en ce que** le fil (20) qui forme l'âme (16) de l'estrope (10) est composé d'une pluralité de filaments qui forment une tresse.

## Patentansprüche

1. Verfahren zur Herstellung eines Strops (10), der ein erstes Auge (12a), ein zweites Auge (12b) und einen zentralen länglichen Körper (14) beinhaltet, der sich vom ersten Auge (12a) bis zum zweiten Auge (12b) erstreckt, wobei der Strop (10) einen Kern (16) umfasst, der von einer röhrenförmigen Schutzhülle (18) umgeben ist, die nacheinander einen ersten Stumpf (22a), ein erstes Loch (24a), einen ersten Zwischenlochabschnitt (26a), ein zweites Loch (28a), ein zentrales Teilstück (30), ein drittes Loch (28b), einen zweiten Zwischenlochabschnitt (26b), ein viertes Loch (24b) und einen zweiten Stumpf (22b) aufweist, wobei das Verfahren **dadurch gekennzeichnet ist, dass** es mindestens umfasst:
• einen ersten Initiierungsschritt, der darin besteht, jeweils einen Riemen (32) oder einen Draht (20) in die Hülle (18) zu führen, sodass der Riemen (32) oder der Draht (20) jeweils einen geschlossenen Ring bildet, der aus dem ersten Loch (24a) und dem zweiten Loch (28a) der Hülle (18) austritt, um das erste Auge (12a) zu gestalten, und der aus dem dritten Loch (28b) und dem vierten Loch (24b) der Hülle (18) austritt, um das zweite Auge (12b) zu gestalten,
• einen zweiten Verbindungsschritt, der darin besteht, eine Spule (36) eines Drahts (20) mittels einer Befestigung (38) am Riemen (32) zu verbinden oder den Draht (20) mittels einer Befestigung (38) in sich selbst zu schließen, und
• einen dritten Schritt des Füllens der Hülle (18), der darin besteht, den Riemen (32) jeweils in Drehung zu versetzen, um einen Draht (20) oder den Draht (20) von der Spule (36) abzuwickeln, um den Kern (16) des Strops (10) zu bilden.

2. Verfahren zur Herstellung eines Strops (10) nach Anspruch 1, **dadurch gekennzeichnet, dass** am Ende des dritten Füllschritts der Draht (20), der mit der Spule (36) verbunden ist, abgeschnitten wird, und die Befestigung (38), die den Draht (20) am Riemen (32) verbindet, gelöst wird, sodass der Draht (20), der den Kern (16) des Strops (10) bildet, zwei Enden aufweist, die frei sind, wobei diese beiden freien Enden durch eine neue Befestigung (39) miteinander verbunden werden.

3. Verfahren zur Herstellung eines Strops (10) nach einem der vorstehenden Ansprüche, **dadurch gekennzeichnet, dass** er einen vierten Fertigungsschritt beinhaltet, der im Anschluss an den dritten Schritt durchgeführt wird und eine erste Phase umfasst, die darin besteht, das freie Ende des ersten Stumpfs (22a) durch das zweite Loch (28a) hindurch in die Hülle (18) einzuführen, um den Kern des ersten Auges (12a) durch den ersten Zwischenlochabschnitt (26a) der Hülle (18) zu bedecken, und eine zweite Phase, die darin besteht, das freie Ende des zweiten Stumpfs (22b) durch das dritte Loch (28b) hindurch in die Hülse (18) einzuführen, um den Kern des zweiten Auges (12b) durch den zweiten Zwischenlochabschnitt (26b) der Hülle (18) zu bedecken.

4. Verfahren zur Herstellung eines Strops (10) nach Anspruch 3, **dadurch gekennzeichnet, dass** der vierte Fertigungsschritt eine dritte Phase beinhaltet, die darin besteht, den ersten Stumpf (22a) aus der Hülse (18) über das zweite Loch (28a) hinaus zu ziehen und den Abschnitt des ersten Stumpfs (22a), der aus der Hülse (18) herausragt, abzuschneiden, und eine vierte Phase, die darin besteht, den zweiten Strumpf (22b) aus der Hülle (18) über das dritte Loch (28b) hinaus zu ziehen und den Abschnitt des zweiten Strumpfs (22b), der aus der Hülle (18) herausragt, abzuschneiden.

5. Verfahren zur Herstellung eines Strops (10) nach einem der vorstehenden Ansprüche, **dadurch gekennzeichnet, dass** der Riemen (32) zwischen einem ersten Drehelement (34a), das sich durch das erste Auge (12a) hindurch erstreckt, und einem zweiten Drehelement (34b), das sich durch das zweite Auge (12b) hindurch erstreckt, gespannt ist, wobei mindestens eines der beiden Drehelemente (34a, 34b) ein Motordrehelement ist, das angepasst ist, um den Riemen (32) im Laufe des dritten Schritts des Verfahrens in Drehung zu versetzen.

6. Verfahren zur Herstellung eines Strops (10) nach Anspruch 5, **dadurch gekennzeichnet, dass** der Achsabstand zwischen dem ersten Drehelement (34a) und dem zweiten Drehelement (34b) einstellbar ist, um zu ermöglichen, die Länge des Strops (10) anzupassen.

7. Verfahren zur Herstellung eines Strops (10) nach einem der vorstehenden Ansprüche, **dadurch gekennzeichnet, dass** der Draht (20), der den Kern (16) des Strops (10) bildet, aus einer Endlosfaser gefertigt ist.

8. Verfahren zur Herstellung eines Strops (10) nach einem der Ansprüche 1 bis 6, **dadurch gekennzeichnet, dass** sich der Draht (20), der den Kern (16) des Strops (10) bildet, aus einer Vielzahl von Filamenten zusammensetzt, die eine Litze bilden.

9. Verfahren zur Herstellung eines Strops nach einem der Ansprüche 1 bis 6, **dadurch gekennzeichnet, dass** sich der Draht (20), der den Kern (16) des Strops (10) bildet, aus einer Vielzahl von Filamenten zusammensetzt, die einen Zopf bilden.

## Claims

1. A method for manufacturing a strop (10) which includes a first eyelet (12a), a second eyelet (12b) and a slender central body (14) which extends from the first eyelet (12a) up to the second eyelet (12b), the strop (10) comprising a core (16) surrounded by a protective tubular sheath (18) which successively has a first stub (22a), a first hole (24a), a first inter-hole portion (26a), a second hole (28a), a central section (30), a third hole (28b), a second inter-hole portion (26b), a fourth hole (24b) and a second stub (22b), which method is
**characterised in that** it comprises at least:
• a first priming step which consists in fitting a belt (32) or a wire (20) respectively into the sheath (18), so that the belt (32) or the wire (20) respectively forms a closed ring which projects from the first hole (24a) and from the second hole (28a) of the sheath (18) to create the first eyelet (12a), and which projects from the third hole (28b) and from the fourth hole (24b) of the sheath (18) to create the second eyelet (12b),
• a second connection step which respectively consists in connecting a reel (36) of a wire (20) on the belt (32) by means of an attachment (38), or in closing the wire (20) on itself by means of an attachment (38), and
• a third step of filling the sheath (18) which respectively consists in driving the belt (32) in rotation to unwind the wire (20) reel (36) or said wire (20) to form the core (16) of the strop (10).

2. The method for manufacturing a strop (10) according to claim 1, **characterised in that**, at the end of the third, filling, step, the wire (20) that connected on the reel (36) is cut and the attachment (38) which connects the wire (20) on the reel (32) is detached, so that the wire (20) which forms the core (16) of the strop (10) has two ends which are free, these two free ends being connected together by a new attachment (39).

3. The method for manufacturing a strop (10) according to any one of the preceding claims, **characterised in that** it includes a fourth, finishing, step, which is carried out following the third step, and which comprises a first phase consisting in inserting the free end of the first stub (22a) into the sheath (18) through the second hole (28a) to cover the core of the first eyelet (12a) by the first inter-hole portion (26a) of the sheath (18), and a second phase consisting in inserting the free end of the second stub (22b) into the sheath (18) through the third hole (28b) to cover the core of the second eyelet (12b) by the second inter-hole portion (26b) of the sheath (18).

4. The method for manufacturing a strop (10) according to claim 3, **characterised in that** the fourth finishing step includes a third phase which consists in making the first stub (22a) come out of the sheath (18) beyond the second hole (28a) and in cutting the portion of the first stub (22a) which projects from the sheath (18), and a fourth phase which consists in making the second stub (22b) come out of the sheath (18) beyond the third hole (28b) and in cutting the portion of the second stub (22b) which projects from the sheath (18).

5. The method for manufacturing a strop (10) according to any one of the preceding claims, **characterised in that** the belt (32) is tensioned between a first rotating element (34a) which extends through the first eyelet (12a) and a second rotating element (34b) which extends through the second eyelet (12b), at least one of the two rotating elements (34a, 34b) being a driver rotating element adapted to drive the belt (32) in rotation during the third step of the method.

6. The method for manufacturing a strop (10) according to claim 5, **characterised in that** the axis spacing between the first rotating element (34a) and the second rotating element (34b) is adjustable to allow adjusting the length of the strop (10).

7. The method for manufacturing a strop (10) according to any one of the preceding claims, **characterised in that** the wire (20) that forms the core (16) of the strop (10) is made of a continuous fibre.

8. The method for manufacturing a strop (10) according to any one of claims 1 to 6, **characterised in that** the wire (20) that forms the core (16) of the strop (10) is composed of a plurality of filaments which form a strand.

9. The method for manufacturing a strop according to any one of claims 1 to 6, **characterised in that** the wire (20) that forms the core (16) of the strop (10) is composed of a plurality of filaments which form a braid.
